# EUROPÄISCHE PATENTSCHRIFT

(11) **EP 3 527 092 B1**
(45) Veröffentlichungstag und Bekanntmachung des Hinweises auf die Patenterteilung: **02.12.2020**
(21) Anmeldenummer: 19153721.6
(22) Anmeldetag: 25.01.2019
(51) Int. Cl.: A41D 15/00, A41F 9/00, A41F 17/00, A41F 5/00

(54) **VERBINDUNGSSYSTEM ZUM REVERSIBLEN VERBINDEN EINER JACKE MIT EINER HOSE**
CONNECTION SYSTEM FOR REVERSIBLY CONNECTING A JACKET WITH TROUSERS
SYSTÈME DE RACCORDEMENT PERMETTANT DE RACCORDER DE MANIÈRE RÉVERSIBLE UNE VESTE AVEC UN PANTALON

(30) Priorität: 20.02.2018 DE 102018103739
(43) Veröffentlichungstag der Anmeldung: 21.08.2019
(73) Patentinhaber: POLO Motorrad und Sportswear GmbH, 41363 Jüchen (DE)
(72) Erfinder: ZASS, René, 40764 Langenfeld (DE)
(74) Vertreter: Kluin, Jörg-Eden

(56) Entgegenhaltungen:
- WO-A2-2006/072450
- DE-A1- 3 228 720

## Beschreibung

Die Erfindung betrifft ein Verbindungssystem zum reversiblen Verbinden einer Jacke mit einer Hose, insbesondere eines Anzugs mit einer Jacke und einer Hose, umfassend einen Gürtelüberzug mit einem durch zwei im Wesentlichen parallele Stoffabschnitte gebildeten Schlaufenabschnitt, der zumindest eine in einer Trageposition des Gürtelüberzugs oben angeordnete erste Längskante und eine in einer Trageposition des Gürtelüberzugs unten angeordnete zweite Längskante aufweist, und durch den zumindest ein Abschnitt eines handelsüblichen Gürtels durchführbar ist, und an dem zumindest ein Verbindungsmittel angeordnet ist, welches mit einem an der Jacke angeordneten, korrespondierenden Gegenverbindungsmittel in Wirkverbindung bringbar ist.

Es sind verschiedene solcher Verbindungssysteme, z.B. im Dokument WO 2006/072450, bekannt, welche insbesondere bei Bekleidungen für Motorradfahrer Anwendung findet. Hierbei sind Jacke und Hose zumeist aus Leder, Kunstleder, Textil oder dergleichen hergestellt und bilden zusammen einen Anzug, der auch als Tourenkombination oder Kombi bezeichnet wird. Hierbei weist die Hose an ihrem oberen Bund, insbesondere im Bereich eines anordenbaren Gürtels, Verbindungsmittel auf, welche mit einem zumeist an einem unteren Bund einer Jacke angeordneten Gegenverbindungsmittel verbunden werden kann, sodass Jacke und Hose aneinander befestigbar sind und somit im Bereich zwischen Jacke und Hose stets eine Wind- und teils auch Feuchtigkeitsbarriere geschaffen ist.

Eine solche Tourenkombination ist beispielsweise aus der DE 7327941 bekannt. Nachteilig hierbei ist jedoch, dass die Verbindungsmöglichkeit zwischen Jacke und Hose auf lediglich einen einzigen Anzug bzw. eine einzige Anzugskombination begrenzt ist.

Aufgabe der vorliegenden Erfindung ist es daher, ein Verbindungssystem bereitzustellen, das eine Anwendung der Verbindung zwischen Jacke und Hose bei verschiedenen, insbesondere handelsüblichen Kleidungsstücken, wie Jeans, und zudem bei einer solchen Anwendung sowohl eine langlebige und zur Aufnahme besonders großer Kräfte geeignete als auch eine relativ wind- und feuchtigkeitsdichte Verbindung zwischen Jacke und Hose ermöglicht.

Die Erfindung löst die gestellte Aufgabe durch ein Verbindungssystem mit den Merkmalen des Hauptanspruchs. Vorteilhafte Ausgestaltungen und Weiterbildungen der Erfindung sind in den Unteransprüchen, der Beschreibung sowie den Figuren offenbart.

Erfindungsgemäß ist das Verbindungsmittel in einem Bereich der zweiten Längskante angeordnet, insbesondere im Bereich der in der Trageposition des Gürtelüberzugs unten angeordneten zweiten Längskante. Unter dieser "unten" angeordneten Längskante ist insbesondere diejenige Längskante zu verstehen, welche in der Trageposition des Gürtelüberzugs den Hosenbeinen zugewandt ist, nicht der Jacke. Unter dem Begriff "Bereich" ist vorliegend insbesondere die in der Trageposition untere Hälfte der Quererstreckung des Schlaufenabschnitts, also senkrecht zur Längserstreckung eines Gürtels, zu verstehen, das heißt ein Abschnitt zwischen einer in Längserstreckung verlaufenden Mittellinie und der zweiten Längskante. Das heißt das Verbindungsmittel ist bevorzugt so positioniert, dass es der unteren Längskante des Schlaufenabschnitts oder dem unteren Rand des Gürtelüberzugs näher ist als der oberen Längskante bzw. dem oberen Rand. Besonders bevorzugt entspricht die zweite Längskante des Schlaufenabschnitts im Wesentlichen dem in der Trageposition des Gürtelüberzugs unteren Rand des Gürtelüberzugs. Durch die erfindungsgemäße Ausgestaltung kann eine verbesserte Wind- und Feuchtigkeitsdichtigkeit zwischen Jacke und Hose erreicht werden. Ferner werden durch diese Ausgestaltung die beim Sitzen und/oder Bewegen einer das Verbindungssystem benutzenden Person, insbesondere im Rückenbereich auftretenden Zugkräfte derart auf den Gürtelüberzug eingeleitet, dass eine verbesserte, insbesondere gleichmäßig verteilte Kraftübertragung auf die Hosenschlaufen erfolgt. Insbesondere erfolgt bei einer Zugbelastung eine teilweises Abheben und Eindrehen des Gürtelüberzugs, wodurch die auftretende Zugkraft sowohl auf die in der Trageposition obere Naht der Hosenschlaufe als auch auf die untere Naht der Hosenschlaufen verteilt wird, sodass ein mögliches Ausreißen einer oder mehrerer Hosenschlaufen vermieden werden kann. Es sollte deutlich sein, dass der Gürtelüberzug bevorzugt separat ausgebildet ist und in der Trageposition üblicherweise über den Gürtel geführt oder gestülpt ist, so dass zumindest ein Längsabschnitt des Gürtels von dem Gürtelüberzug umgeben ist.

Vorzugsweise erstreckt sich der Schlaufenabschnitt über die gesamte Länge des Gürtelüberzugs. Dadurch ist eine besonders vorteilhafte Fixierung des Gürtelüberzugs an einem Hosengürtel ermöglicht. Insbesondere kann eine besonders großflächige Kraftübertragung von beispielsweise zu Kräften von dem Gürtelüberzug auf den Hosengürtel erfolgen.

Vorzugsweise weist der Schlaufenabschnitt zumindest einseitig, insbesondere an einer flächig ausgebildeten Seite, zumindest eine Öffnung oder Aussparung auf, durch die eine Hosenschlaufe durchführbar bzw. einsetzbar ist. Dadurch kann der Gürtelüberzug in besonders sicherer Weise an dem Gürtel und letztlich auch an der Hose fixiert werden. Insbesondere kann ein Verrutschen des Gürtelüberzugs entlang des Gürtels vermieden werden. In einer weiterführenden Ausgestaltung, bei der der Gürtelüberzug besonders lang ausgebildet ist - beispielsweise derart lang, dass in der Trageposition mehr als die Hälfte der Gürtellänge von dem Gürtelüberzug umgeben ist -, kann der Schlaufenabschnitt auch mehrere Öffnungen zum Durchführen jeweils einer Hosenschlaufe aufweisen.

Vorzugsweise ist die Öffnung auf einer der Hose zugewandten Seite des Gürtelüberzugs ausgebildet. Dadurch ist eine besonders leichtgängige Handhabung beim Anlegen des Gürtelüberzugs, eine vorteilhafte Kraftübertragung, insbesondere von Zugkräften von dem Gürtelüberzug auf eine Hosenschlaufe sowie ein optisch ansprechendes Erscheinungsbild des Verbindungssystems geschaffen.

Vorzugsweise ist der Gürtelüberzug und/oder der Schlaufenabschnitt einstückig ausgebildet, insbesondere aus einer einzigen vernähten Stoffbahn. Dadurch ist der Gürtelüberzug und letztlich das gesamte Verbindungssystem in der Herstellung besonders kostengünstig. Es sollte deutlich sein, dass der in dieser Schrift verwendete Begriff "Stoff" nicht als Hinweise auf ein bestimmtes Material zu verstehen ist, sondern selbstverständlich auch jedes andere flexible Material, wie beispielsweise Leder, hierunter fallen kann.

Vorzugsweise erstreckt sich das Verbindungsmittel im Wesentlichen über die gesamte Länge des Schlaufenabschnitts und/oder des Gürtelüberzugs. Dadurch kann eine besonders sichere und langlebige Verbindung zwischen Jacke und Hose ermöglicht sein. Insbesondere kann eine Zugkraft zwischen Jacke und Hose auf einen besonders großen Kraftübertragungsabschnitt verteilt werden.

Vorzugsweise ist das Verbindungsmittel auf einer der Hose abgewandten Seite des Gürtelüberzugs angeordnet. Dadurch kann beim Tragen der Jacke und Hose das Gegenverbindungsmittel in besonders einfacher Weise mit dem Verbindungsmittel verbunden werden. Insbesondere kann bei einer Ausgestaltung des Verbindungsmittels als ein Reißverschluss ein erster Reißverschlussteil und/oder ein Reißverschlussschieber auf der der Hose abgewandten Seite des Gürtelüberzugs angeordnet sein.

Vorzugsweise ist das Verbindungsmittel an einem Saum oder Umschlag, insbesondere an einem Saumumschlag, fixiert. Das Verbindungsmittel ist beispielsweise derart angebracht, dass das Verbindungsmittel von einer den Gürtelüberzug tragenden Person fortweisenden Außenfläche des Gürtelüberzugs, insbesondere der auf der Hose abgewandten Seite angeordneten Stoffbahn des Schlaufenabschnitts, zumindest teilweise überdeckt wird. Dadurch ist eine besonders langlebige und sichere Fixierung des Verbindungsmittels an dem Gürtelüberzug sowie ein optisch ansprechendes Erscheinungsbild des Verbindungssystems geschaffen. Vorzugsweise ist das Verbindungsmittel zwischen einem auf eine der Hose abgewandte Seite des Gürtelüberzugs umgeschlagenen Saum oder Umschlag einer primär auf einer der Hose zugewandten Seite angeordneten Lappens bzw. Stoffbahn des Gürtelüberzugs und einer primär auf einer der Hose abgewandten Seite angeordneten Lappens bzw. Stoffbahn des Schlaufenabschnitts fixiert. Insbesondere kann die auf der der Hose zugewandten Seite angeordnete Stoffbahn um den unteren Rand des Gürtelüberzugs in Richtung der der Hose abgewandten Seite umgeschlagen, und das Verbindungsmittel zwischen einem ersten Längskantenende der auf der Hose abgewandten Stoffbahn und der umgeschlagenen, eine Außenlage bildenden Stoffbahn, insbesondere an einem zweiten Längskantenende, angeordnet sein. Dadurch ist eine besonders vorteilhafte, insbesondere für eine Übertragung besonders großer Kräfte geeignete, Fixierung des Verbindungsmittels an dem Gürtelüberzug ermöglicht.

Vorzugsweise ist das Verbindungsmittel der ersten Längskante zugewandt. Dadurch ist die Handhabung des Verbindungs- und Gegenverbindungsmittels beim Tragen der Jacke und Hose, insbesondere das Verbinden des Gegenverbindungsmittels mit dem Verbindungsmittel deutlich vereinfacht. Zudem ist hierdurch zumindest in dem Abschnitt des Gürtelüberzugs ein Hochschieben oder Hochrutschen der Jacke gegenüber der Hose, insbesondere in einer Sitzposition, verhindert, so dass eine zugdichte und wetterfeste Verbindung zwischen Jacke und Hose ermöglicht ist.

Vorzugsweise ist das Verbindungsmittel als ein Krampen aufweisender erster Reißverschlussteil ausgebildet, der mit einem an der Jacke angeordneten korrespondierenden zweiten Reißverschlussteil mittels eines Reißverschlussschiebers in an sich bekannter Art und Weise verbindbar ist. Dadurch ist eine besonders vorteilhafte Verbindung zwischen Jacke und Hose geschaffen, insbesondere vorteilhaft in Hinblick auf die Aufnahme größtmöglicher Zugkräfte, auf eine besonders einfache Handhabung der Verbindung sowie auf eine besonders kostengünstige Herstellung des Gürtelüberzugs.

Nachfolgend wird ein Ausführungsbeispiel der Erfindung anhand der Figuren näher erläutert. Es zeigen schematisch:
Figur 1a - ein erfindungsgemäßes Verbindungssystem im unverbundenen Zustand;
Figur 1b - das Verbindungssystem im verbundenen Zustand;
Figur 2a - eine Frontansicht eines erfindungsgemäßen Gürtelüberzugs;
Figur 2b - eine Schnittansicht des Gürtelüberzugs; und
Figur 2c - eine Rückansicht des Gürtelüberzugs.

In den Figuren 1a und 1b ist ein erfindungsgemäßes Verbindungssystem 100 zum reversiblen Verbinden einer Jacke 2 mit einer Hose 1, beispielsweise eines Motorradanzugs oder einer sogenannten Kombi mit einer Jacke 2 und einer Hose 1. Das Verbindungssystem 100 ist insbesondere in einem Rückenbereich einer die Jacke 2 und Hose 1 tragenden Person angeordnet und umfasst ein an der Hose 1 mittelbar befestigtes Verbindungsmittel 21, welches vorliegend als ein erster Reißverschlussteil ausgebildet ist, und ein an der Jacke 2 befestigtes Gegenverbindungsmittel 22, welches als ein an einer Lasche oder einem Anschlussteil 26 angeordneter zweiter Reißverschlussteil ausgebildet ist. Der erste Reißverschlussteil 21 und der zweite Reißverschlussteil 22 sind mittels eines Reißverschlussschiebers 23 miteinander verbindbar. Dadurch ist der Rückenbereich der Person von der Jacke 2 und/oder der Hose 1 stets vollständig bedeckt. In der Figur 1a ist das Verbindungssystem 100 in einem unverbundenen Zustand, das heißt ohne Verbindung zwischen dem ersten Reißverschlussteil 21 und dem zweiten Reißverschlussteil 22, und in der Figur 1b in einem verbundenen Zustand gezeigt, das heißt bei einem geschlossenen Reißverschluss.

Das Verbindungsmittel bzw. der erste Reißverschlussteil 21 ist vorliegend Bestandteil eines Gürtelüberzugs 10, welcher über einen handelsüblichen Gürtel 3 und letztlich über an der Hose 1 üblicherweise ausgebildete Hosenschlaufen oder Hosenlaschen 4a, 4b an der Hose 1 fixiert ist und im Detail noch zu beschreiben ist. Der üblicherweise Krampen 24 aufweisende erste Reißverschlussteil 21 ist an einer der die Hose 1 tragenden Person abgewandten Seite 13a des Gürtelüberzugs 10 angeordnet und erstreckt sich über nahezu die gesamte Länge des Gürtelüberzugs 10, insbesondere im Wesentlichen parallel zur Längserstreckung des Gürtels 3. Der Gürtelüberzug 10 als solcher erstreckt sich lediglich über einen gewissen Abschnitt des Gürtels 3, insbesondere über einen mittigen Rückenbereich der die Hose 1 tragenden Person. In diesem Bereich ist an der Hose 1 üblicherweise eine Hosenlasche 4a ausgebildet, an der der Gürtelüberzug 10 etwa mittig seiner Längsausdehnung angeordnet ist und mittels welcher - wie in Figur 2b und 2c erkennbar ist - insbesondere ein Verrutschen des Gürtelüberzugs 10 entlang des Gürtels 3 vermieden werden kann.

Aufgrund der von der Hose 1 unabhängigen bzw. separaten Ausbildung des Gürtelüberzugs 10 kann das Verbindungssystem 100 bei verschiedenen Hosen 1 und/oder Gürteln 3 angewendet werden. So kann der Gürtelüberzug 10 auf nahezu jeden handelsüblichen Gürtel 3 übergezogen werden und beim Einfädeln des Gürtels 3 in die Hosenlaschen 4a, 4b einer beliebigen Hose 1 in besonders einfacher Weise an der Hose 1 zumindest temporär fixiert werden.

Das Gegenverbindungsmittel bzw. der zweite Reißverschlussteil 22 ist unmittelbar an einer Jacke 2, insbesondere an einem Bund der Jacke 2, beispielsweise mittels einer Naht, befestigt. Insbesondere Motorradjacken sind üblicherweise bereits herstellerseitig mit einem solchen Reißverschlussteil 22 ausgestattet. An dem ebenfalls üblicherweise Krampen 24 aufweisenden zweiten Reißverschlussteil 22 ist im vorliegenden Beispiel der zum Verbinden der beiden Reißverschlussteile 21, 22 vorgesehene Reißverschlussschieber 23 angeordnet. Der Reißverschlussschieber 23 ist als üblicher Schieber oder Schlitten ausgebildet und kann selbstverständlich auch hosenseitig angeordnet sein. Der gesamte zweite Reißverschlussteil 22 ist vorliegend von einem an dem Bund der Jacke 2 umlaufenden Ansatz oder Überhang 25 bedeckt, welcher in den Figuren zur besseren Übersicht "durchsichtig" dargestellt ist. Der Überhang 25 befindet sich außen über der Hose 1 im verbundenen Zustand des Verbindungssystems 100, wie es in Figur 1b gezeigt ist. Dadurch ist der zweite Reißverschlussteil 22 von außen nicht unmittelbar sichtbar und somit das äußere Erscheinungsbild einer gewöhnlichen Jacke und/oder einer über der Hose 1 üblich hängenden Jacke 2 gewahrt. Darüber hinaus bewirkt der Überhang 25 eine Wind- und Feuchtigkeitsbarriere zwischen einer Innenseite und einer Außenseite des Anzugs.

Bei dem in Figur 1b gezeigten verbundenen Zustand des Verbindungssystems 100 wird insbesondere vermieden, dass beim Sitzen oder Bewegen der den Anzug tragenden Person, insbesondere beim Motorradfahren, der Rückenbereich der Person zu keinem Zeitpunkt nach außen hin freiliegt.

In den Figuren 2a, 2b und 2c ist jeweils eine Ansicht einer Ausgestaltung des Gürtelüberzugs 10 im Detail gezeigt, wobei die Anordnung bzw. der Sitz des Gürtelüberzugs 10 relativ zu der Hose 1 zur besseren Übersicht übertrieben weit auseinander dargestellt ist. Der Gürtelüberzug 10 ist zumindest teilweise als ein länglicher, schlauchartiger Körper aufgebaut, der durch zwei zueinander im Wesentlichen parallel angeordnete Lappen oder auch Stofflappen 12, 13 genannt, gebildet ist, so dass ein Schlaufenabschnitt 11 ausgebildet ist, durch den zumindest ein Abschnitt des handelsüblichen Gürtels 3 ein- und durchführbar ist. Die Stofflappen 12, 13 sind vorliegend aus einer einzigen Stoffbahn gebildet sind, sodass der Gürtelüberzug 10 insbesondere einstückig ausgebildet ist.

Der Schlaufenabschnitt 11 erstreckt sich vorliegend über die gesamte Länge des Gürtelüberzugs 10 und ist an einer in einer Trageposition 101 des Gürtelüberzugs 10 oben angeordneten ersten Längskante 17 und in einem Bereich 18a einer in der Trageposition 101 unten angeordneten zweiten Längskante 18 begrenzt, sodass in dem Gürtelüberzug 10 in seiner Längserstreckung zwischen den beiden Längskanten 17, 18 ein schlauchförmiger oder tunnelförmiger Durchlass ausgebildet ist, durch den sich der Gürtel 3 erstrecken kann. An einer der Hose 1 bzw. der die Hose tragenden Person zugewandten flächigen Seite 12a weist der Schlaufenabschnitt 11 eine seitlich begrenzte Öffnung oder Ausnehmung 19 auf, durch die sich bei Anwendung des Gürtelüberzugs 10 - insbesondere zur Fixierung des Gürtelüberzugs 10 in Richtung entlang des Gürtels 3 - die Hosenschlaufe 4a erstrecken kann.

Das als erstes Reißverschlussteil ausgebildete Verbindungsmittel 21 ist an dem Gürtelüberzug 10 insbesondere in dem Bereich 18a der zweiten Längskante 18 angeordnet, wobei sich der Bereich von einer in Querrichtung des Gürtelüberzugs 10 etwa mittig angeordneten Linie bis zu der zweiten Längskante 18 erstreckt, das heißt über die untere Hälfte der Quererstreckung des Gürtelüberzugs 10. Dadurch kann insbesondere eine verbesserte Kräfteverteilung der auftretenden Zugkräfte auf die Hosenlaschen 4a, 4b sowie deren Befestigungsnähte an der Hose 1 erfolgen. Insbesondere kann bei einer Zugbelastung ein teilweises Abheben und Eindrehen der Gürtelüberzug 10 erfolgen, wodurch die auftretenden Zugkräfte sowohl auf die in der Trageposition jeweils obere Naht als auch untere Naht der Hosenschlaufen 4a, 4b verteilt wird.

Um die über das erste Reißverschlussteil 21 auf den Gürtelüberzug 10 wirkenden Zugkräfte sicher und dauerhaft aufnehmen zu können, ist das Verbindungsmittel 21 an einem Saum oder Umschlag 14 fixiert. Insbesondere ist das Verbindungsmittel 21 zwischen einem in Richtung oder auf die der Hose 1 abgewandten Seite 13a umgeschlagenen Abschnitt 14 des der Hose primär zugewandten Stofflappens 12 des Schlaufenabschnitts 11 und dem auf der Hose primär abgewandten Seite 13a des Schlaufenabschnitts 11 angeordneten Stofflappen 13 fixiert, wie insbesondere in Figur 2b gezeigt ist. Dabei ist ein erstes Längskantenende 15, insbesondere des der Hose 1 abgewandten Stofflappens 13, von dem der Hose 1 zugewandten Stofflappen 12 sowie von dem sich anschließenden Umschlag 14 zumindest teilweise umgeben. Ein zweites Längskantenende 16, insbesondere des der Hose 1 zugewandten Stofflappens 12 im Bereich des Umschlags 14, ist als äußere Stofflage auf der der Hose 1 abgewandten Seite 13a angeordnet. Der erste Reißverschlussteil 21 ist insbesondere in einem Bereich zwischen dem ersten Längskantenende 15 und dem zweiten Längskantenende 16 angeordnet, wobei die Krampen 24 des ersten Reißverschlussteils 21 in Richtung der ersten Längskante 17 zugewandt ausgerichtet sind, so dass der zweite Reißverschlussteil 22 in besonders einfacher Weise an den ersten Reißverschlussteil 21 angefügt werden kann.

Es sollte deutlich sein, dass der Schutzbereich der vorliegenden Erfindung nicht auf das beschriebene Ausführungsbeispiel begrenzt ist. Insbesondere der Aufbau und die Länge des Gürtelüberzugs können - ohne den Kern der Erfindung zu verändern - durchaus modifiziert sein.

### Bezuaszeichenliste:

- 1: Hose
- 2: Jacke
- 3: Gürtel
- 4a: Hosenschlaufe
- 4b: Hosenschlaufe
- 10: Gürtelüberzug
- 11: Schlaufenabschnitt
- 12: Lappen, Stoffbahn
- 12a: der Hose zugewandte Seite
- 13: Lappen, Stoffbahn
- 13a: der Hose abgewandte Seite
- 14: Umschlag, Saum
- 15: erstes Längskantenende
- 16: zweites Längskantenende
- 17: erste Längskante
- 18: zweite Längskante
- 18a: Bereich
- 19: Öffnung
- 21: Verbindungsmittel, erster Reißverschlussteil
- 22: Gegenverbindungsmittel, zweiter Reißverschlussteil
- 23: Reißverschlussschieber
- 24: Krampen
- 25: Überhang
- 26: Anschlussteil
- 100: Verbindungssystem
- 101: Trageposition

## Patentansprüche

1. Verbindungssystem (100) zum reversiblen Verbinden einer Jacke (2) mit einer Hose (1), **dadurch gekennzeichnet, dass** das Verbindungssystem einen Gürtelüberzug (10) mit einem Schlaufenabschnitt (11) umfasst, der zumindest eine in einer Trageposition (101) des Gürtelüberzugs (10) oben angeordnete erste Längskante (17) und eine in einer Trageposition (101) des Gürtelüberzugs (10) unten angeordnete zweite Längskante (18) aufweist, und durch den zumindest ein Abschnitt eines handelsüblichen Gürtels (3) durchführbar ist, und an dem zumindest ein Verbindungsmittel (21) angeordnet ist, welches mit zumindest einem an der Jacke (2) angeordneten, korrespondierenden Gegenverbindungsmittel (22) in Wirkverbindung bringbar ist,
wobei das Verbindungsmittel (21) in einem Bereich (18a) der zweiten Längskante (18) angeordnet ist.

2. Verbindungssystem nach Anspruch 1, **dadurch gekennzeichnet,**
**dass** sich der Schlaufenabschnitt (11) über die gesamte Länge (L) des Gürtelüberzugs (10) erstreckt.

3. Verbindungssystem nach einem der Ansprüche 1 oder 2, **dadurch gekennzeichnet,**
**dass** der Schlaufenabschnitt (11) zumindest eine Öffnung (19) aufweist, durch die eine Hosenschlaufe (4a, 4b) durchführbar ist.

4. Verbindungssystem nach Anspruch 3, **dadurch gekennzeichnet,**
**dass** die Öffnung (19) auf einer der Hose (1) zugewandten Seite (12a) des Gürtelüberzugs (10) ausgebildet ist.

5. Verbindungssystem nach einem der voranstehenden Ansprüche, **dadurch gekennzeichnet,**
**dass** der Gürtelüberzug (10) und/oder der Schlaufenabschnitt (11) einstückig ausgebildet ist.

6. Verbindungssystem nach einem der voranstehenden Ansprüche, **dadurch gekennzeichnet,**
**dass** sich das Verbindungsmittel (21) im Wesentlichen über die gesamte Länge (L) des Schlaufenabschnitts (11) und/oder des Gürtelüberzugs (10) erstreckt.

7. Verbindungssystem nach einem der voranstehenden Ansprüche, **dadurch gekennzeichnet,**
**dass** das Verbindungsmittel (21) auf einer der Hose (1) abgewandte Seite (13a) des Gürtelüberzugs (10) angeordnet ist.

8. Verbindungssystem nach einem der voranstehenden Ansprüche, **dadurch gekennzeichnet,**
**dass** das Verbindungsmittel (21) an einem Saum oder Umschlag (14), insbesondere an einem Saumumschlag, fixiert ist.

9. Verbindungssystem nach einem der voranstehenden Ansprüche, **dadurch gekennzeichnet,**
**dass** das Verbindungsmittel (21) zwischen einem Saumumschlag (14) eines primär auf einer der Hose (1) zugewandten Seite (12a) angeordneten Lappens (12) des Gürtelüberzugs (10) und eines auf einer der Hose (1) abgewandten Seite (13a) angeordneten Lappens (13) des Gürtelüberzugs (10) fixiert ist.

10. Verbindungssystem nach einem der voranstehenden Ansprüche, **dadurch gekennzeichnet,**
**dass** das Verbindungsmittel (21) der ersten Längskante (17) zugewandt ist.

11. Verbindungssystem nach einem der voranstehenden Ansprüche, **dadurch gekennzeichnet,**
**dass** das Verbindungsmittel (21) als ein erster Reißverschlussteil ausgebildet ist, der mit einem an der Jacke (2) angeordneten korrespondierenden zweiten Reißverschlussteil (22) mittels eines Reißverschlussschiebers (23) verbindbar ist.

## Claims

1. Connection system (100) for reversibly connecting a jacket (2) to a pair of pants (1), **characterized in that** the connection system comprises a belt cover (10) having a loop portion (11), which loop portion has at least one first longitudinal edge (17) arranged at the top in a wearing position (101) of the belt cover (10) and a second longitudinal edge (18) arranged at the bottom in a wearing position (101) of the belt cover (10), and through which loop portion at least part of a commercially available belt (3) can be passed, and on which loop portion at least one connection means (21) is arranged which can be brought into operative connection with at least one corresponding counter-connection means (22) arranged on the jacket (2), the connection means (21) being arranged in a region (18a) of the second longitudinal edge (18).

2. Connection system according to claim 1, **characterized in that** the loop portion (11) extends over the entire length (L) of the belt cover (10).

3. Connection system according to either claim 1 or claim 2, **characterized in that** the loop portion (11) has at least one opening (19) through which a pant loop (4a, 4b) can be passed.

4. Connection system according to claim 3, **characterized in that** the opening (19) is formed in a side (12a) of the belt cover (10) nearer to the pants (1).

5. Connection system according to any of the preceding claims, **characterized in that** the belt cover (10) and/or the loop portion (11) is formed in one piece.

6. Connection system according to any of the preceding claims, **characterized in that** the connection means (21) extends substantially over the entire length (L) of the loop portion (11) and/or the belt cover (10).

7. Connection system according to any of the preceding claims, **characterized in that** the connection means (21) is arranged on a side (13a) of the belt cover (10) further away from the pants (1).

8. Connection system according to any of the preceding claims, **characterized in that** the connection means (21) is fixed to a hem or fold (14), in particular to a hem fold.

9. Connection system according to any of the preceding claims, **characterized in that** the connection means (21) is fixed between a hem fold (14) of a piece of fabric (12) of the belt cover (10) arranged primarily on a side (12a) nearer to the pants (1) and a piece of fabric (13) of the belt cover (10) arranged on a side (13a) further away from the pants (1).

10. Connection system according to any of the preceding claims, **characterized in that** the connection means (21) faces the first longitudinal edge (17).

11. Connection system according to any of the preceding claims, **characterized in that** the connection means (21) is designed as a first zipper part which can be connected to a corresponding second zipper part (22) arranged on the jacket (2) by means of a zipper pull (23).

## Revendications

1. Système de raccordement (100) permettant de raccorder de manière réversible une veste (2) à un pantalon (1), **caractérisé en ce que** le système de raccordement comprend un revêtement de ceinture (10) comportant une section de boucle (11), laquelle section de boucle présente au moins un premier bord longitudinal (17) disposé en haut, dans une position de support (101) du revêtement de ceinture (10), et un second bord longitudinal (18) disposé en bas, dans une position de support (101) du revêtement de ceinture (10), et au moins une section d'une ceinture (3) disponible dans le commerce pouvant être passée à travers la section de boucle, et au moins un moyen de raccordement (21) étant disposé sur la section de boucle, lequel moyen de raccordement peut être mis en raccordement fonctionnel avec au moins un moyen de contre-raccordement (22) correspondant disposé sur la veste (2),
le moyen de raccordement (21) étant disposé dans une zone (18a) du second bord longitudinal (18).

2. Système de raccordement selon la revendication 1, **caractérisé**
**en ce que** la section de boucle (11) s'étend sur toute la longueur (L) du revêtement de ceinture (10).

3. Système de raccordement selon l'une des revendications 1 ou 2, **caractérisé**
**en ce que** la section de boucle (11) présente au moins une ouverture (19) à travers laquelle peut passer une boucle de pantalon (4a, 4b).

4. Système de raccordement selon la revendication 3, **caractérisé**
**en ce que** l'ouverture (19) est réalisée sur un côté (12a) du revêtement de ceinture (10) tourné vers le pantalon (1).

5. Système de raccordement selon l'une des revendications précédentes, **caractérisé**
**en ce que** le revêtement de ceinture (10) et/ou la section de boucle (11) sont réalisés d'une seule pièce.

6. Système de raccordement selon l'une des revendications précédentes, **caractérisé**
**en ce que** le moyen de raccordement (21) s'étend sensiblement sur toute la longueur (L) de la section de boucle (11) et/ou du revêtement de ceinture (10).

7. Système de raccordement selon l'une des revendications précédentes, **caractérisé**
**en ce que** le moyen de raccordement (21) est disposé sur un côté (13a) du revêtement de ceinture (10) opposé au pantalon (1).

8. Système de raccordement selon l'une des revendications précédentes, **caractérisé**
**en ce que** le moyen de raccordement (21) est fixé à un ourlet ou à un parement (14), en particulier à un parement d'ourlet.

9. Système de raccordement selon l'une des revendications précédentes, **caractérisé**
**en ce que** le moyen de raccordement (21) est fixé entre un parement d'ourlet (14) d'un rabat (12) du revêtement de ceinture (10) disposé principalement sur un côté (12a) tourné vers le pantalon (1), et un rabat (13) du revêtement de ceinture (10) disposé sur un côté (13a) opposé au pantalon (1).

10. Système de raccordement selon l'une des revendications précédentes, **caractérisé**
**en ce que** le moyen de raccordement (21) est tourné vers le premier bord longitudinal (17).

11. Système de raccordement selon l'une des revendications précédentes, **caractérisé**
**en ce que** le moyen de raccordement (21) est réalisé comme une première partie de fermeture à glissière qui peut être reliée, au moyen d'un curseur de fermeture à glissière (23), à une seconde partie de fermeture à glissière correspondante (22) disposée sur la veste (2).
